# FASCICULE DE BREVET EUROPEEN

(11) **EP 0 140 901 B1**
(45) Date de publication et mention de la délivrance du brevet: **14.12.1988**
(21) Numéro de dépôt: 84901056.6
(22) Date de dépôt: 19.03.1984
(51) Int. Cl.: H04R 1/34, H04R 1/08

(54) **MICROPHONE A OUVERTURE VARIABLE**
MIKROPHON MIT VERÄNDERBARER ÖFFNUNG
VARIABLE APERTURE MICROPHONE

(30) Priorité: 17.03.1983 CH 1462/83
(43) Date de publication de la demande: 15.05.1985
(73) Titulaire: Grigioni, Antoni Alberto, CH-6948 Porza (CH)
(72) Inventeur: Grigioni, Antoni Alberto, CH-6948 Porza (CH)
(86) Numéro de dépôt international: CH8400048
(87) Numéro de publication internationale: WO8403812

(56) Documents cités:
- CH-A- 196 704
- DE-A- 2 735 104
- DE-C- 105 942
- FR-A- 1 466 506
- US-A- 4 028 504

## Description

La présente invention a pour objet un appareil pour la réception de son comportant un microphone directionnel.

Jusqu'à maintenant les microphones directionnels n'ont pas permis la modulation du champ de réception, demandant un pointage continu pour suivre une conversation ou un événement sportif.

Ces appareils sont normalment composés d'un microphone placé au fond d'une cavité resonnante, la longueur de laquelle détermine l'ouverture du champ de réception phonique du microphone.

Pour suivre les variations de prise d'une caméra on devrait changer la cavité resonnante à chaque variation.

Dans la situation actuelle un technicien du son doit suivre la caméra dans chaque mouvement et doit suppler aux lacunes de l'équipement en effectuant la même action que celle faisante objet de la prise de vue.

Une solution de ce problème a été déjà proposée dans le document DE-A-27 35 104 qui divulge un microphone à ouverture variable pour une caméra et comportant une cavité résonnante qui est située devant le microphone, la distance entre le microphone et la cavité étant variable de façon à varier la directivité de réception.

Selon l'invention ce problème est résolu en utilisant un appareil pour la réception du son composé d'une cavité résonnante (4) contenant un microphone (1.a) caractérisé en ce que le microphone est déplacable (3.a, 3.b) à l'intérieur de la cavité résonnante dans le sens longitudinal de façon à faire varier la directivité de réception de l'appareil de sphérique a hypercardioide.

L'invention est expliquée dans la description d'une forme d'exécution de l'appareil, illustrée dans les dessins dans lesquels:
Fig. 1 illustre la capsule microphonique (1.a) installée dans une cavité.
Fig. 2 illustre une vue frontale d'une séction transversale de l'appareil ou l'on voit la suspension avec champs magnétiques
Fig. 3+4 illustrent la cavité résonnante avec le microphone dans trois diverses positions.

Ce appareil est formé d'une capsule microphonique (1.a) placée dans un boîtier qui est à la fois suspendu dans une cavité résonnante. (4) avec des champs magnétiques (Fig. 2).

Cette suspension évite chaque friction entre le boîtier du microphone et la cavité résonnante, évitant des bruits indésirables

Quand le microphone et son boîtier (1.a) sont déplacés longitudinalement à l'intérieur de la cavité resonnante (4), la réception de l'appareil changera entre les formes sphérique (3.a), car- dioide (3.b) et hypercardioide (Fig. 4).

## Revendications

1. Appareil pour la réception du son composé d'une cavité resonnante (4) contenant un microphone (1.a) caractérisé en ce que le microphone est déplacable (3.a, 3.b) à l'intérieur de la cavité resonnante dans le sens longitudinal de facon à faire varier la directivité de réception de l'appareil de sphérique à hypercardioide.

2. Appareil selon la revendication 1, caractérisé en ce que le microphone est suspendu à l'intérieur de la cavité résonnante au moyen de champs magnétiques (1.a, 4, Fig. 2) pour l'empêcher de toucher les parois de la cavité.

## Patentansprüche

1. Gerät für den Tonempfang aus einem Mikrophon (1.a) enthaltend gedämpfte bzw. geschlitzte Röhre (4) zusammengestellt, wo das Mikrophon die Eigenschaft hat, im Innern der Röhre, verschiebbar zu sein, somit ist es möglich den Empfangswinkel des Gerätes zwischen Kugel-und Nierencharakteristik zu ändern.

2. Gerät nach Anspruch 1, dadurch gekennzeichnet, daß das Mikrophon im Innern der gedämpften bzw. geschlitzten Röhre mit magnetischen Feldern aufgehängt ist, wobei die Reibung mit den Seitenwänden der Röhre verhindert ist.

## Claims

1. Apparatus for the recording and the perception of sound composed by a dampened pipe (4) containing a microphone, distinguished by the fact that the microphone is mobile in lengthwise fashion (3.a, 3.b), this changing the angle of phonic perception.

2. Apparatus as described in claim 1, distinguished by the fact that the microphone (1.a) is suspended inside the dampened pipe by the use of magnetic fields (Fig. 2) in order to avoid friction between carriage and pipe walls.
